# EUROPÄISCHE PATENTSCHRIFT

(11) **EP 0 796 736 B1**
(45) Veröffentlichungstag und Bekanntmachung des Hinweises auf die Patenterteilung: **09.05.2001**
(21) Anmeldenummer: 97103055.6
(22) Anmeldetag: 26.02.1997
(51) Int. Cl.: B41F 35/00

(54) **Reinigungseinrichtung an Rotationsdruckmaschinen**
Cleaning device on rotary printing machines
Dispositif de nettoyage de machines d'impression rotatives

(30) Priorität: 21.03.1996 DE 19611125
(43) Veröffentlichungstag der Anmeldung: 24.09.1997
(73) Patentinhaber: Heidelberger Druckmaschinen Aktiengesellschaft, 69115 Heidelberg (DE)
(72) Erfinder: Becker, Willi, 69245 Bammental (DE); Friedrichs, Jens, 69118 Heidelberg (DE); Kropp, Frank, 69239 Neckarsteinach (DE)

(56) Entgegenhaltungen:
- EP-A- 0 636 476

## Beschreibung

Die Erfindung bezieht sich auf eine Reinigungseinrichtung an Rotationsdruckmaschinen zum Reinigen der Mantelfläche von Zylindern, mit einer Andrückleiste zum Andrücken eines Reinigungstuches an die Mantelfläche, mit Stellmitteln zum Anstellen der Andrückleiste und mit einer elastischen Profilschiene, über die das Reinigungstuch geführt und über die Zylinderbreite an die Mantelfläche angedrückt wird.

bei einer bekannten Ausführung dieser Art (EP 0 257 818 B1) wird über eine Nockeneinrichtung die Andrückeinrichtung gegen den Druck des Anstellzylinders abgehoben. Dies führt bei höherer Reinigungsgeschwindigkeit zu erheblichen Schlägen, wenn der Nockenstößel auf den Nocken auftrifft. Außerdem ist von Nachteil, daß die komplette Einrichtung mit den Tuchwickeln bewegt werden muß, so daß erhebliche Kräfte zum überwinden der Massenträgheit auftreten. Die hierbei erzeugten Schwingungen können die Reinigungsgüte über die Zylinderlänge beeinträchtigen.

Ausgehend von diesem Stand der Technik ist es die Aufgabe vorliegender Erfindung, eine gleichmäßig gute Reinigung der Zylindermantelfläche über die ganze Länge zu erreichen.

Gemäß der Erfindung wird die Aufgabe dadurch gelöst, daß als Stellmittel Pneumatikzylinder vorgesehen sind, daß der Anstelldruck auf die Profilschiene über Federelemente erfolgt, die sich an der Andrückleiste abstützen, und daß zwischen den Federelementen und der Profilschiene zur gleichmäßigen Kraftübertragung eine Federleiste vorgesehen ist. Mit dieser Lösung wird nicht nur eine schwingungsfreie Anlage der Profilschiene an der Mantelfläche erreicht, sondern es ist auch ein Ausgleich von Unebenheiten in der Mantelfläche gewährleistet. Weiterhin wird durch die Federleiste ein gleichmäßiger Anstelldruck der Profilschiene erreicht, so daß über die ganze Zylinderlänge ein optimales Reinigungsergebnis erzielt wird.

Eine vorteilhafte Ausgestaltung der Erfindung ist dadurch gekennzeichnet, daß die Federelemente als Druckfedern mit Federbolzen ausgebildet und über Stellmuttern einstellbar sind. Mit dieser Lösung läßt sich eine gleichmäßige Anstellkraft über die ganze Zylinderlänge erreichen.

In einer weiteren vorteilhaften Ausgestaltung der Erfindung ist die Federleiste an den Federbolzen befestigt und als Stahlband ausgebildet und die Profilschiene ist an dem Stahlband austauschbar gelagert. Das Stahlband stabilisiert hierbei die Profilschiene die z. B. aus einem gummiähnlichen Material hergestellt werden kann. Außerdem überträgt es die Anstellkräfte sehr gleichmäßig und ermöglicht weiterhin ein leichtes Austauschen der Profilschiene.

Ein ausführendes Beispiel der Erfindung ist den Zeichnungen schematisch dargestellt. Es zeigt:
- Figur 1: einen Teilquerschnitt durch die Reinigungseinrichtung mit an die Mantelfläche angestelltem Reinigungstuch,
- Figur 2: einen Teillängsschnitt durch die Reinigungseinrichtung.

Die Reinigungseinrichtung 1 ist an einem Druckzylinder 2 oder durch Verschwenken in ihrer Halterung 4 an einem Gummituchzylinder 3 anstellbar. Die Halterung 4 ist hierbei beiderseits zwischen den Maschinenseitengestellen vorgesehen und ermöglicht einen Ausbau der Reinigungseinrichtung 1.

In einem Tragrahmen 5, der zwischen den Halterungen 4 schwenkbar angeordnet ist, ist eine Andrückleiste 6 vorgesehen, die sich über die Zylinderlänge erstreckt. Die Andrückleiste 6 ist beiderseits über Schwenkzapfen 7 an dem Tragrahmen 5 schwenkbar gelagert. Die Andrückleiste 6 nimmt über ihre Länge gesehen mehrere Federbolzen 8 auf, die in Führungskörpern 10 geführt sind. Auf die Führungskörper 10 wirken Druckfedern 11, so daß die Profilschiene 12 über die Führungskörper 10 federnd abgestützt ist. über die Profilschiene 12 wird das Reinigungstuch 13 geführt. Die Muttern 14 an den Federbolzen 8 ermöglichen ein Einstellen des Federwegs und begrenzen bei ihrer Anlage an der Andrückleiste 6 den Federweg (Figur 2). In angedrücktem Zustand der Profilschiene 12 an der Mantelfläche des Zylinders 2, 3 sind die Muttern 14 von der Andrückleiste 6 etwas abgehoben.

An dem Schwenkzapfen 7 der Andrückleiste 6 können auf beiden Seiten Schwenkhebel 15 befestigt sein, über die die Profilschiene 12 an die Mantelfläche 16 des Zylinders 2 anstellbar ist. An den Schwenkhebeln 15 sind Kurvenrollen 17 angeordnet, die mit Kurvensegmenten 18 zusammenwirken.

Auf dem Tragrahmen 5 sind Pneumatikzylinder 19 befestigt, deren Kolbenstangen 20 bei Druckmittelbeaufschlagung über Rollen 21 die Andrückleiste 6 um den Schwenkzapfen 7 nach unten schwenken. Die Rollen 21 sind über Rollenzapfen 22 an der Andrückleiste 6 befestigt. Wird der überdruck in dem Pneumatikzylinder 19 abgeschaltet, so wird die Andrückleiste 6 durch Zugfedern 23 angehoben, so daß die Profilschiene 12 mit dem Reinigungstuch 13 von der Mantelfläche 16 abgehoben wird. Die Zugfedern 23 sind zwischen Zapfen 24 an dem Tragrahmen 5 und Zapfen 25 an der Andrückleiste 6 angeordnet. Zur Begrenzung der Anstellbewegung der Andrückleiste 6 über die Kolbenstange 20, sind an der Andrückleiste Gewindebolzen 26 vorgesehen, die Stellmuttern 27 tragen, wobei die Stellmuttern 27 in der in Figur 1 gezeigten Stellung auf dem Tragrahmen 5 aufliegen, und hiermit die Schwenkbewegung der Andrückleiste 6 in Richtung auf die Mantelfläche 16 des Zylinders 2 begrenzen. Im unteren Bereich der Federbolzen 8 ist an diesen eine Federleiste 9 befestigt, die sich über die Länge der Profilschiene 12 und somit über die Länge der Zylindermantelfläche 16 erstreckt. Die Federleiste 9 kann als Stahlband ausgebildet sein und dient gleichzeitig als Lagerung für die Profilschiene 12. Bei der gezeigten Ausführung kann die Profilschiene 12 in Längsrichtung auf die Federleiste 9 aufgeschoben werden, so daß ein leichtes Austauschen der Profilschiene 12 ermöglicht ist.

### Bezugszeichenliste

- 1: Reinigungseinrichtung
- 2: Druckzylinder
- 3: Gummituchzylinder
- 4: Halterung
- 5: Tragrahmen
- 6: Andrückleiste
- 7: Schwenkzapfen
- 8: Federbolzen
- 9: Federleiste
- 10: Führungskörper
- 11: Druckfeder
- 12: Profilschiene
- 13: Reinigungstuch
- 14: Mutter
- 15: Schwenkhebel
- 16: Mantelfläche
- 17: Kurvenrolle
- 18: Kurvensegment
- 19: Pneumatikzylinder
- 20: Kolbenstange
- 21: Rolle
- 22: Rollenzapfen
- 23: Zugfeder
- 24: Zapfen
- 25: Zapfen
- 26: Gewindebolzen
- 27: Stellmutter

## Patentansprüche

1. Reinigungseinrichtung an Rotationsdruckmaschine zum Reinigen der Mantelflächen von Zylindern, mit einer Andrückleiste zum Andrücken eines Reinigungstuches an die Mantelfläche, mit Stellmitteln zum Anstellen der Andrückleiste, und mit einer elastischen Profilschiene, über die das Reinigungstuch geführt und über die Zylinderbreite an die Mantelfläche angedrückt wird,
**dadurch gekennzeichnet,**
- daß als Stellmittel Pneumatikzylinder (19) vorgesehen sind,
- daß der Anstelldruck auf die Profilschiene (12) über Federelemente (8, 11) erfolgt, die sich an der Andrückleiste (6) abstützen, und
- daß zwischen den Federelementen (8, 11) und der Profilschiene (12) zur gleichmäßigen Kraftübertragung eine Federleiste (9) vorgesehen ist.

2. Reinigungseinrichtung nach Anspruch 1
**dadurch gekennzeichnet,**
- daß die Federelemente als Druckfedern (11) mit Federbolzen (8) ausgebildet, und über Stellmuttern (14) einstellbar sind.

3. Reinigungseinrichtung nach Anspruch 1
**dadurch gekennzeichnet,**
- daß die Federleiste (9) an den Federbolzen (8) befestigt und als Stahlband ausgebildet ist, und
- daß die Profilschiene (12) an dem Stahlband (9) austauschbar gelagert ist.

## Claims

1. Cleaning device provided on a rotary printing machine for cleaning the outer cylindrical surfaces of cylinders, said cleaning device comprising a pressure bar for pressing a cleaning cloth against a respective outer cylindrical surface, actuating means for engaging the pressure bar, and an elastic profile rail guiding the cleaning cloth and pressing it against the outer cylindrical surface over the entire cylinder width,
**characterized in**
that pneumatic cylinders (19) are provided as the actuating means,
that the contact pressure is exerted on profile rail (12) via spring elements (8, 11), which are supported on the pressure bar (6), and
that between said spring elements (8, 11) and said profile rail (12) a spring bar (9) is provided in view of a uniform force transmission.

2. Cleaning device according to Claim 1,
**characterized in**
that the spring elements are designed as compression springs (11) and are adjustable via adjusting nuts (14).

3. Cleaning device according to Claim 1,
**characterized in**
that the spring bar (9) is fastened to said spring bolts (8) and designed as a steel band, and that the profile rail (12) is supported on said steel band (9) so as to be exchangeable.

## Revendications

1. Dispositif de nettoyage installé dans une presse rotative à imprimer pour le nettoyage des surfaces enveloppes de cylindres, comportant une barrette de serrage servant à serrer une toile de nettoyage contre la surface enveloppe, et des moyens de réglage pour appliquer la barrette de serrage, et un rail élastique profilé, au moyen duquel la toile de nettoyage est guidée et est serrée contre la surface enveloppe, sur la largeur du cylindre, caractérisé en ce que :
◆ des vérins pneumatiques (19)sont prévus en tant que moyens de réglage,
◆ la pression d'application sur le rail profilé (12) est produite au moyen d'éléments de ressorts (8, 11) qui prennent appui sur la barrette de serrage (8),
◆ une barrette à ressorts (9) est prévue entre les éléments de ressorts (8, 11) et le rail profilé (12) pour réaliser une transmission de force uniforme.

2. Dispositif de nettoyage selon la revendication 1, caractérisé en ce que les éléments de ressorts sont agencés sous la forme de ressorts de pression (11) comportant des boulons (8) et sont réglables à l'aide d'écrous de réglage (14).

3. Dispositif de nettoyage selon la revendication 1, caractérisé en ce que :
◆ la barrette à ressorts (9) est fixée aux boulons (8) des ressorts et est agencée sous la forme d'une bande d'acier, et
◆ le rail profilé (12) est monté de manière à être remplaçable sur la bande d'acier (9).
